# EUROPÄISCHE PATENTSCHRIFT

(11) **EP 0 795 356 B1**
(45) Veröffentlichungstag und Bekanntmachung des Hinweises auf die Patenterteilung: **26.05.1999**
(21) Anmeldenummer: 96103788.4
(22) Anmeldetag: 11.03.1996
(51) Int. Cl.: B05B 15/04

(54) **Dicht- und Abdeckstreifen**
Sealing and masking strips
Bande d'étanchéité et de masquage

(43) Veröffentlichungstag der Anmeldung: 17.09.1997
(73) Patentinhaber: VOSSCHEMIE GmbH, D-25436 Uetersen (DE)
(72) Erfinder: Voss, Klaus-Wilhelm, 25436 Uetersen (DE)
(74) Vertreter: Richter, Werdermann & Gerbaulet

(56) Entgegenhaltungen:
- EP-A- 0 384 626
- EP-A- 0 669 197
- WO-A-90/15668
- WO-A-95/21700
- DE-A- 4 106 960
- GB-A- 2 223 425
- US-A- 5 413 637

## Beschreibung

Die Erfindung betrifft einen Dicht- und Abdeckstreifen gemäß dem Oberbegriff des Patentanspruches 1.

Bei der Lackierung von Fahrzeugen oder Teilbereichen von Fahrzeugen finden Dicht- und Abdeckstreifen Verwendung, vorzugsweise im Bereich der Türen und der Heckklappe, wo die Dicht- und Abdeckstreifen ein Eindringen von Farbe oder Farbnebel in den Türspalt verhindern sollen.

Dafür sind die verschiedensten Querschnittsprofile für Dicht- und Abdeckstreifen bekannt.

So gibt es eckige oder runde Dicht- und Abdeckstreifen, die Kleberschichten zur Fixierung am zu bearbeitenden Objekt aufweisen. Derartige Streifen werden auch in Form eines Verbundes angeboten, der sich einfach und praktisch handhaben bzw. verpacken läßt. Dazu sind mehrere Streifen seitlich miteinander verbunden, wobei die Verbindung durchgehend oder auch nur im Teilbereich ausgeführt ist.

Bei diesen Dicht- und Abdeckstreifen ist es nachteilhaft, daß der Lackauftrag bis an den Dicht- und Abdeckstreifen und damit an die Kleberschicht angrenzend erfolgt, so daß das Lösungsmittel des Lacks die Kleberschicht angreift. Daraus folgt eine Verhärtung des Klebers und des anhaftenden Lackes. Die daraus resultierende Unebenheit im Lack- und Kleberfilm nach dem Entfernen des Streifens ist vom Lackierer nur mit großem Zeit- und Arbeitsaufwand zu entfernen. Da derartige Dicht- und Abdeckstreifen in der Regel aus Schaumstoff gefertigt sind, verbleiben nach dem Abziehen des Streifens auch Schaumstoffreste an dem verhärteten Kleber, die zusätzliche Probleme bei der Erstellung einer einwandfreien Lackierung bereiten.

Auch die Trocknung des Lacks in Trockenkammern bei ca. 80°C trägt wesentlich zur Verhärtung des (angelösten) mit Lack beaufschlagten Klebers bei. Darüberhinaus besteht bei runden Dicht- und Abdeckstreifen das Problem, daß die sich kaum derart exakt positionieren lassen, daß die Kleberschicht nahezu vollständig auf dem Objekt aufliegt. Daher sind in der Praxis erhebliche Klebstofflächen vorhanden, die sich mit dem Lack verbinden und verhärten können.

Durch die WO 90/15668 ist ein Verfahren und eine Vorrichtung bekannt, mit denen verhindert werden soll, daß ein Farbsprühnebel bestimmte Oberflächen, die zu einem zu lackierenden Gegenstand gehören, benetzt werden, wobei sich diese Oberflächen in einer anderen Ebene als die zu lackierenden Oberflächen des Gegenstandes befinden und von einem derartigen Farbsprühnebel nach dem Durchtritt durch einen Spalt erreicht werden können. Das Eintreten des Farbsprühnebels in einen Spalt, z.B. den Spalt zwischen zwei Karosserieteilen wird daher dadurch verhindert, daß in den Spalt ein flexibler Dichtungsstreifen eingebracht wird, der den Spalt vollständig ausfüllt, wobei dieser Dichtungsstreifen mittels eines Klebebandes im Spaltbereich befestigt oder vor Ort hergestellt wird. Dieser Dichtungsstreifen weist z.B. ein L-förmiges Querschnittsprofil auf, dessen einer Schenke außenseitig mit einer Beschichtung aus einem Klebemittel versehen ist, wobei der innere Übergang des Wandabschnittes zwischen den beiden Schenkelenden bogenförmig nach innen unter Ausbildung eines hohlkehlenartigen Abschnittes eingezogen ist. Die Anordnung der Dichtungsstreifen in einem Spalt zwischen einem beweglichen Karosserieteil, z.B. einer Tür, und einem feststehenden Karosserieteil erfolgt in der Weise, daß der Dichtungsstreifen mit seinem die Kleberschicht tragenden Schenkel an einer den zu verschließenden Spalt einseitig begrenzenden senkrechten Wand des feststehenden Karosserieteiles befestigt wird, was jedoch voraussetzt, daß ein derartiger senkrechter Wandabschnitt vorhanden ist, an dem die Befestigung des Dichtungsstreifens möglich ist. In den Fällen, in denen jedoch diese Befestigungsfläche nicht vorhanden ist, ist dieser Dichtungsstreifen nicht einsetzbar, d.h. somit in allen Fällen, bei denen es sich um Hinterschneidungen an den Karosserieteilen handelt. Beim Schließen des beweglichen Karosserieteiles verformt sich dann der Dichtungsstreifen und dichtet den Spalt ab.

Eine Vorrichtung zum zeitweisen Überbrücken von Karosseriefugen, insbesondere bei Lackierungsarbeiten ist durch die DE-A- 41 06 960 bekannt. Diese Vorrichtung zur Verhinderung des Eindringens von Schleifmitteln oder Lackpartikeln bei der entsprechenden Behandlung von Karosserieteilen besteht aus einem Dichtungsstreifen aus einem querschnittlich etwa dreieckigem Vollprofil aus einem Weichschaumkunststoff mit einer Kleberbeschichtung auf wenigstens einer der drei Seiten, wobei die eine der Katheten des etwa als rechtwinkliges Dreieck gestalteten Querschnittprofils mit einem rückschwingenden Bereich ausgerüstet ist, während der außenspringende Kathetenbereich mit dieser Klebstoffbeschichtung versehen ist. Einwandseitig weist dieses Querschnittsprofil eine bogenförmige Einziehung unter Ausbildung eines hohlkehlenartigen Abschnittes auf. Im Gebrauchszustand verschließt der Dichtungsstreifen den Spalt zwischen zwei Karosserieteilen keilförmig. Die Anordnung der Klebstoffbeschichtung an einer der drei Außenwandflächen des dreieckförmigen Dichtungsstreifens setzt bei der Anwendung des Dichtungsstreifens voraus, daß die Außenwandfläche des einen eines Karosserieteiles eine den zu verschließenden Spalt seitlich begrenzende Anlage- und Befestigungsfläche für den Dichtungsstreifen bildet. Eine Befestigung des Dichtungsstreifens im Bereich von hinterschnittenen Karosserieteilflächen ist nicht möglich.

Es sind auch Abdeckstreifen bekannt, die mit Hilfe einer seitlichen Lippe verhindern daß der Lack bzw. dessen Lösemittel mit der Klebeschicht in Berührung kommen, Da hierbei keine klare Abgrenzung der neuen Lackschicht zur alten besteht, entstehen in den Randbereichen der neu lackierten Flächen Sprühnebel, die ebenfalls aufwendig beseitigt werden müssen.

Es ist daher Aufgabe der Erfindung einen Dicht- und

Abdeckstreifen der eingangs genannten Art zu schaffen, der eine einwandfreie Abgrenzung zwischen den nachzulackierenden und den vorhandenen Lackflächen eines Objekts, vorzugsweise im Bereich der Türen und der Heckklappe eines Fahrzeuges gewährleistet, ohne daß aufwendige Nachbearbeitungen der Übergangsflächen notwendig sind.

Diese Aufgabe wird durch die Merkmale des Anspruchs 1 gelöst.

Vorzugsweise weist der Dicht- und Abdeckstreifen beidseitig des Kleberstreifens eine Lippe und eine Hohlkehle auf, wobei der Querschnitt symmetrisch oder durch unterschiedliche Dimensionierung der Lippen und/oder Hohlkehlen auch asymmetrisch sein kann.

Bei der asymmetrischen Ausgestaltung ist ein breiteres Anwendungssprektrum gegeben.

Die Lippe und auch die Hohlkehle sind derart ausgelegt, daß bei anwendungsgemäßer Positionierung die Lippe nicht auf der auch senkrecht zu lackierenden Oberfläche aufliegen kann.

Der Grundkörper bzw. der Querschnitt des Dicht- und Abdeckstreifens ist von einem Viereck abgeleitet.

Die beidseitig angeformten Lippen des Vierecks unterteilen den Dicht- und Abdeckstreifen vorzugsweise in einen ersten Bereich, der ca. 2/3 und einen zweiten Bereich der 1/3 des Querschnitts einnimmt.

Der erste Bereich hat vorzugsweise abgerundete Ecken, so daß sich auch eine annähernd halbkreisförmige Fläche ergeben kann. Der zweite Bereich trägt die entlang der Längsachse aufgebrachte Kleberschicht, wobei bedingt durch die beidseitigen Hohlkehlen die Breite in diesem zweiten Bereich geringer sein kann als im ersten Bereich.

Zum Aufbau der Kleberschicht wird vorzugsweise ein durch bloßes Andrücken haftender Klebstoff, vorzugsweise ein sog. Dispersions-Klebestoff verwandt.

Als Schaumstoff wird vorzugsweise ein offenzelliger Weichschaum aus Polyurethan mit einem Raumgewicht von 20 - 30 kg/m³ eingesetzt, aber auch andere Schaumstoffe, wie Polyester-, Polystyrol-, PVC-, Polyethylen-, Polyisocyanat-, Polyphenol-, und Silikonschäume sind verwendbar.

Der erfindungsgemäße Dicht- und Abdeckstreifen wird vorzugsweise im Verbund vertrieben, wobei die parallel verlaufenden Dicht- und Abdeckstreifen mittels der Lippe verbunden sind, die ihre endgültige zur Verwendung vorteilhafte Form durch Abreißen der benachbarten Dicht- und Abdeckstreifen erhält.

Der Verbund entsteht dadurch, daß die Herstellung aus einem flächigen Schaumstoffpolster durch Sägen oder Fräsen erfolgt. Dabei werden entsprechende einander gegenüberliegende Einschnitte in einen Schaumstoffblock so eingebracht, daß sich jeweils zwei Einschnitte gegenüberliegen und nur durch eine schmale Abreißbrücke getrennt sind, wobei die Abreißbrücke aus zwei noch zu trennenden Lippen von zwei benachbarten Dicht- und Abdeckstreifen besteht.

Im Gegensatz zur Herstellung des Verbundes durch Kaltverschweißen tritt keine Materialverdichtung auf, so daß ein leichtes Abreißen und damit Trennen der einzelnen Dicht- und Abdeckstreifen voneinander vorgenommen werden kann. Der Trennvorgang erfolgt automatisch an der dünnsten Stelle der Abreißbrücke und damit mittig.

Der große erfinderische Vorteil besteht in der Nutzung der Lippe als Kontaktbrücke. Der fertige Dicht- und Abdeckstreifen kann nämlich so eingesetzt werden, daß die Kontaktbrücke mit einem neben dem Dicht- und Abdeckstreifen liegenden, bevorzugterweise gekrümmten Flächenabschitt Kontakt aufnimmt und somit den direkten Kontakt von aufgesprühtem Lack mit dem den Streifen halternden Klebstoff verhindert. Ein Kontakt zwischen Lack und Klebstoff führt nämlich zu einer unerwünschten Kantenbildung, da dieses Gemisch sich im Regelfall stark verhärtet und schwer zu entfernen ist.

Wird der Dicht- und Abdeckstreifen fehlerhaft angebracht, d.h., daß die Lippe nicht als Kontaktbrücke dient, so wird die Bildung einer verhärteten Lackkante dadurch wirksam verhindert, daß die Lippe in Verbindung mit der Hohlkehle einen Kontakt des Lackes mit dem Kleber verhindert.

Weitere vorteilhafte Ausgestaltungen sind in den Unteransprüchen gekennzeichnet.

Nachstehend wird die Erfindung anhand von Zeichnungen näher erläutert. Es zeigen
- Fig. 1: in einer geschnittenen Ansicht der Dicht- und Abdeckstreifen im Verbund,
- Fig. 2: in einer geschnittenen Ansicht eine zweite Ausführungsform des Dicht- und Abdeckstreifens im Verbund,
- Fig. 3: in einer geschnittenen Ansicht eine dritte Ausführungsform des Dicht- und Abdeckstreifens im Verbund,
- Fig. 4: in einer geschnittenen Ansicht eine vierte Ausführungsform des Dicht- und Abdeckstreifens im Verbund, und
- Fig. 5: in einer geschnittenen Ansicht der in einem Autotürspalt fixierte Dicht- und Abdeckstreifen.

Die Fig. 1 bis 4 zeigen verschiedene Ausführungsformen des erfindungsgemäßen Dicht- und Abdeckstreifens 100, 200, 300, 400 im Verbund.

Die Ausführungsform gemäß Fig. 1 weist für den einzelnen Dicht- und Abdeckstreifen 100 ein vom Viereck abgeleitetes Querschnittsprofil 10 auf. Durch auf gegenüberliegenden Seiten 11, 12 angeordnete Lippen 13, 14, die zwischen zwei Dicht- und Abdeckstreifen 100 eine Abreißbrücke 15 ausbilden, wird der Grundkörper 16 in zwei Bereiche 17, 18 unterteilt. Der erste Bereich 17 nimmt etwa 2/3 des Querschnittsprofils 10 und der zweite Bereich 1/3 ein. Beim ersten Bereich 17 sind die Ecken 19, 20 abgerundet, wie auch der Übergang zu den Lippen 13, 14. In dem zweiten Bereich 18 ist die Kleberschicht 21 mittig zwischen den Lippen 13, 14 angeordnet, wobei zwischen der Kleberschicht und den Lippen 13, 14 jeweils eine Hohlkehle 22, 23 ausgeformt ist. Die Breite B1 der Kleberschicht 21 ist geringer bemessen als die Breite B2 des ersten Bereichs 17.

Die Dicht- und Abdeckstreifen 200, 300, 400 weisen eine andere Ausgestaltung des ersten Bereichs 17 auf. So ist der erste Bereich 17 der Ausführungsform gemäß Fig. 2 annähernd halbkreisförmig ausgebildet, während die Ausführungsform gemäß Fig. 3 konisch aufeinander zulaufende Flanken 24, 25 und eine gewölbte Oberseite 26 und die Ausführungsform gemäß Fig. 4 parallel verlaufende Flanken 27, 28, eine im rechten Winkel dazu verlaufende Oberseite 28a und abgeschrägte Ecken 29, 30 aufweist.

Die Ausbildung der Hohlkehlen 22, 23 ist bei den Ausführungsformen gemäß den Fig. 2 und 3 gleich wie bei dem Dicht- und Abdeckstreifen 100 gemäß Fig. 1.

Der Dicht- und Abdeckstreifen 400 gemäß Fig. 4 weist statt Hohlkehlen einfach schräg verlaufende Flächen 31, 32 auf.

Bei den Ausführungsformen gemäß den Fig. 2, 3 und 4 sind die Lippen 13, 14 bzw. die entsprechende Abreißbrücke 15 kürzer ausgebildet als bei der gemäß Fig. 1.

Fig. 5 zeigt einen erfindungsgemäßen Dicht- und Abdeckstreifen 100, der in einem Autotürspalt 33 eines nicht dargestellten Fahrzeugs angeordnet ist. Der Dicht- und Abdecksteifen 100 ist mit seiner Kleberschicht 21 derart am Türrahmen 34 fixiert, daß eine seiner Lippen 13 einen zur Kleberfläche 35 des Fahrzeugs benachbarten gekrümmten Flächenabschnitt des Türrahmens 34 kontaktiert, so daß in den Autotürspalt eindringende Farbe nicht zur Kleberschicht 21 gelangen kann. Die Tür 36 des Fahrzeugs beaufschlagt den ersten Bereich 17 des Dicht- und Abdeckstreifens 100, wobei hier zur Abdichtung der Druck der anliegenden Tür 36 ausreicht. Der Farbauftrag 37 wird im Bereich des Dicht- und Abdeckstreifens 100 von dessen offenzelligen Schaumstoffmaterial aufgesogen, so daß in den Ecken 38, 39 keine überflüssige Farbanhäufung erfolgt.

### Bezugszeichenliste:

- Dicht- und Abdeckstreifen: 100, 200, 300, 400
- Querschnittsprofil: 10
- Seite: 11, 12
- Lippe: 13, 14
- Abreißbrücke: 15
- Grundkörper: 16
- Bereich: 17, 18
- Ecke: 19, 20
- Kleberschicht: 21
- Hohlkehle: 22, 23
- Breite: B1, B2
- Flanken: 24, 25
- Oberseite: 26
- Flanken: 27, 28
- Oberseite: 28a
- Ecke: 29, 30
- Fläche: 31, 32
- Autotürspalt: 33
- Türrahmen: 34
- Klebefläche: 35
- Tür: 36
- Farbauftrag: 37
- Ecke: 38, 39

## Patentansprüche

1. Dicht- und Abdeckstreifen (100; 200; 300; 400) zum zeitweise Überbrücken von Karosserie-Spalten insbesondere bei Lackierarbeiten aus einem Grundkörper (16), dessen Oberfläche in einem Teilbereich entlang der Streifenlängsachse mit einer Klebeschicht (21) versehen ist, wobei an den Grundkörper (16) eine Lippe angeformt ist, die über einen hohlkehlenartigen Bereich in den die Klebschicht (21) tragenden Grundkörperabschnitt übergeht, dadurch gekennzeichnet,
daß der Grundkörper (16) benachbart zur Klebeschicht (21) zwei seitlich an dem Grundkörper auskragende quer zur Grundkörperlängsrichtung verlaufende Lippen (13, 14) aufweist, die über hohlkehlenartige Bereiche (18) in den die Kleberschicht (21) tragenden Grundkörperabschnitt übergehen, wobei die einander angrenzenden hohlkehlenartige Bereiche (18) zweier Grundkörper (16) sich zu einer zwischen zwei Kleberschichten (21) liegenden Hohlkehle (22, 23) ergänzen.

2. Dicht- und Abdeckstreifen nach Anspruch 1,
dadurch gekennzeichnet,
daß der Dicht- und Abdeckstreifen (100; 200; 300; 400) beidseitig des Kleberstreifens (21) jeweils eine Lippe (13, 14) und eine Hohlkehle (22, 23) aufweist.

3. Dicht- und Abdeckstreifen nach Anspruch 1 oder 2,
dadurch gekennzeichnet,
daß statt einer Hohlkehle zwischen Lippe (13, 14) und Kleberschicht (21) eine schräge Fläche (31, 32) ausgebildet ist.

4. Dicht- und Abdeckstreifen nach einem der Ansprüche 1 oder 2,
dadurch gekennzeichnet,
daß statt einer Hohlkehle Zwischen Lippe (13, 14) und Kleberschicht (21) eine beliebige und ausgestaltete, schräge verlaufende Fläche ausgebildet ist.

5. Dicht- und Abdeckstreifen nach einem der Ansprüche 2 bis 4,
dadurch gekennzeichnet,
daß die Lippen (13, 14) derart am Grundkörper (16) angeordnet sind, daß dieser symmetrisch ist.

6. Dicht- und Abdeckstreifen nach einem der Ansprüche 2 bis 4,
dadurch gekennzeichnet,
daß die Lippen (13, 14) derart am Grundkörper angeordnet sind, daß dieser asymmetrisch ist.

7. Dicht- und Abdeckstreifen nach einem der Ansprüche 1 bis 6,
dadurch gekennzeichnet,
daß die Lippe oder die Lippen (13, 14) den Grundkörper (16) mittig oder außermittig unterteilen, wobei die Lippen zur Oberseite (26, 28a) oder zur Kleberschicht (21) hin ausgerichtet sein können und wobei bei der asymmetrischen Anordnung der Lippen (15, 14) diese unterschiedlich mittig oder außenmittig ausgerichtet sein können.

8. Dicht- und Abdeckstreifen nach einem der Ansprüche 1 bis 7,
dadurch gekennzeichnet,
daß der Grundkörper (16) durch die Lippe oder die Lippen (13, 14) in einem ersten Bereich (17) und einen zweiten Bereich (18) unterteilt wird, der die Kleberschicht (21) trägt, wobei der erste Bereich (17) rechtwinklig zur Oberseite (26, 28a) verlaufende Seiten (11, 12) oder konisch zulaufende Flanken (27, 28) als Seiten oder eine halbkreis oder annähernd halbkreisförmige Ausgestaltung aufweist.

9. Dicht- und Abdeckstreifen nach Anspruch 8,
dadurch gekennzeichnet,
daß die Oberseite (26, 28a) nach außen gewölbt ist.

10. Dicht- und Abdeckstreifen nach Anspruch 8 oder 9,
dadurch gekennzeichnet,
daß die Ecken (19, 20) benachbart zur Oberseite (26, 28a) abgerundet sind.

11. Dicht- und Abdeckstreifen nach Anspruch 8 oder 9,
dadurch gekennzeichnet,
daß die Ecken benachbart zur Oberseite (26, 28a) abgeschrägt sind.

12. Dicht- und Abdeckstreifen nach einem der Ansprüche 1 bis 11,
dadurch gekennzeichnet,
daß die Lippen (13, 14) kürzer sind als der Abstand von der Kleberschicht (21) zur Trennlinie vom ersten und zweiten Bereich (17, 18).

13. Dicht- und Abdeckstreifen nach einem der Ansprüche 1 bis 12,
dadurch gekennzeichnet,
daß die Lippen (13, 14) im ersten Bereich (17) abgerundet ausgeführt ist.

14. Dicht- und Abdeckstreifen nach einem der Ansprüche 1 bis 13,
dadurch gekennzeichnet,
daß die Lippen (13, 14) winklig am Grundkörper angeordnet sind.

15. Dicht- und Abdeckstreifen nach einem der Ansprüche 1 bis 14,
dadurch gekennzeichnet,
daß der Dicht- und Abdeckstreifen (100; 200; 300; 400) aus Weichschaum besteht.

16. Dicht- und Abdeckstreifen nach Anspruch 15,
dadurch gekennzeichnet,
daß der Weichschaum offenzellig ist.

17. Dicht- und Abdeckstreifen nach Anspruch 14 oder 15,
dadurch gekennzeichnet,
daß der Weichschaum aus Polyurethan, Polyester, Polystyrol, PVC, Polyethylen, Polyisocyanat, Polyphenol oder Silikon besteht.

18. Dicht- und Abdeckstreifen nach einem der Ansprüche 1 bis 17,
dadurch gekennzeichnet,
daß der Dicht- und Abdeckstreifen (100; 200; 300; 400) mit weiteren Dicht- und Abdeckstreifen (100; 200; 300; 400) seitlich über die Lippen (13, 14) zu einem Verbund verbunden ist, wobei die Dicht- und Abdeckstreifen (100; 200; 300; 400) eines Verbundes unterschiedlichen Ausführungsformen entsprechen können.

19. Dicht- und Abdeckstreifen nach einem der Ansprüche 1 bis 17,
dadurch gekennzeichnet,
daß der Dicht- und Abdeckstreifen (100; 200; 300; 400) aus dem entsprechenden Material geschnitten, gesägt und/oder gefräst ist, oder als Einzelstrang hergestellt ist.

## Claims

1. Sealing and masking strips (100; 200; 300; 400) for temporarily masking automobile body gaps, more particularly in paint-spraying operations, of a base member (16), whose surface area, within a subarea along the strip longitudinal axis, is provided with an adhesive layer (21), in which case, on to the base member (16), a lip is formed which, via a concave-like region, passes into the base member section carrying the adhesive layer (21,
characterized in that
the base member (16), adjacent to the adhesive layer (21), possesses two lips (13, 14) projecting late-rally from the base member and proceeding obliquely relative to the longitudinal direction of the base member which, via concave regions (18), pass into the base member section carrying the adhesive layer (21), in which case the reciprocally adjacent concave regions (18) of two base members (16) complement each other so as to form a channel (22, 23) located between two adhesive layers (21).

2. Sealing and masking strip according to Claim 1,
characterized in that
the sealing and masking strip (100; 200;; 300; 400) is provided on both sides of the adhesive strip (21) with a lip (13, 14) each as well as with a groove (22, 23).

3. Sealing and masking strip according to either Claim 1 or Claim 2,
characterized in that,
in lieu of a groove between the lips (13, 14) and the adhesive layer (21), an oblique area (31, 32) is formed.

4. Sealing and masking strip according to either Claim 1 or Claim 2,
characterized in that,
in lieu of a groove between the lips (13, 14) and the adhesive layer (21), any configured, obliquely proceeding area is formed.

5. Sealing and masking strip according to any of Claims 2 to 4,
characterized in that
the lips (13, 14) are disposed on the base member (16) in such a way that the same is symmetrical.

6. Sealing and masking strip according to any of claims 2 to 4,
characterized in that
the lips (13, 14) are disposed on the base member (16) in such a way that the same is asymmetrical.

7. Sealing and masking strip according to any of Claims 1 to 6,
characterized in that
the lip or lips (13, 14) subdivide the base member (16) concentrically or eccentrically, in which case the lips may be directed towards the top side (26, 28a) or towards the adhesive layer (21) and, in the assymetrical disposition of the lips (15, 14), these can be aligned differently concentrically or eccentrically.

8. Sealing and masking strip according to any of Claims 1 to 7,
characterized in that
the base member (16), by means of the lip or lips (13, 14), is subdivided into a first area (17) and a second area (18), which carries the adhesive layer (21; in which case the first area (17) has sides (11, 12) proceeding at right angles to the top side (26, 28a) or tapering conical flanks (27, 28) as sides or possesses a semicircular or approximately semicircular configuration.

9. Sealing and masking strip according to Claim 8,
characterized in that
the top side (16, 28a) is convex in the outward direction.

10. Sealing and masking strip according to either Claim 8 or Claim 9,
characterized in that
the corners (19, 20) are rounded off adjacent to the top side (26, 28a).

11. Sealing and masking strip according to either claim 8 or Claim 9,
characterized in that
the corners are bevelled adjacent to the top side (26, 28a).

12. Sealing and masking strip according to any of Claims 1 to 11,
characterized in that
the lips (13, 14) are shorter than the distance from the adhesive layer (21) to the separating line of the first and second area (17, 18).

13. Sealing and masking strip according to any of Claims 1 to 12,
characterized in that
the lips (13, 14) in the first area (17) are rounded off.

14. Sealing and masking strip according to any of Claims 1 to 13,
characterized in that
the lips (13, 14) are angularly disposed on the base member (16).

15. Sealing and masking strips according to any of Claims 1 to 14,
characterized in that
the sealing and masking strip (100; 200; 300; 400) is comprised of soft cellular material.

16. Sealing and masking strip according to Claim 15,
characterized in that
the soft cellular material possesses an open-cell structure.

17. Sealing and masking strip according to either Claim 14 or Claim 15,
characterized in that
the soft cellular material is comprised of polyurethane, polyester, polystyrene, PVC, polyethylene, polyisocyanate, polyphenol or silicone.

18. Sealing and masking strip according to any of Claims 1 to 17,
characterized in that
the sealing and masking strip (100; 200; 300; 400) is laterally connected with further sealing and masking strips (100; 200; 300; 400) across the lips (13, 14) so as to form a composite construction, in which case the sealing and masking strips (100; 200; 300; 400) of a composite construction are able to correspond to different embodiments.

19. Sealing and masking strip (100; 200; 300; 400) according to any of Claims 1 to 17,
characterized in that
the sealing and masking strip (100; 200; 300; 400) is cut, sawn and/or milled from the respective material or is fabricated in the form of a single strand.

## Revendications

1. Bande d'étanchéité et de masquage (100; 200; 300; 400) pour surmonter temporairement des fentes de carrosserie, en particulier lors de travaux de laquage, constituée par un corps de base (16) dont la surface est pourvue, dans une zone partielle le long de l'axe longitudinal de la bande, d'une couche de colle (21), une lèvre étant moulée sur le corps de base (16) qui se poursuit, par l'intermédiaire d'une zone du type gorge creuse, en section de corps de base qui porte la couche de colle (21),
caractérisée en ce
que le corps de base (16) présente, au voisinage de la couche de colle (21), deux lèvres (13, 14) dans le sens tranversal par rapport au sens longitudinal du corps de base qui font saillie latéralement sur le corps de base, lèvres qui se poursuivent, par l'intermédiaire de zones du type gorge creuse (18), en section de corps de base qui porte la couche de colle (21), les zones de type gorge creuse (18) adjacentes l'une à l'autre de deux corps de base (16) se complétant en une gorge creuse (22, 23) qui se situe entre deux couches de colle (21).

2. Bande d'étanchéité et de masquage selon la revendication 1,
caractérisée en ce
que la bande d'étanchéité et de masquage (100 ; 200 ; 300 ; 400) présente, des deux côtés de la bande de colle (21), respectivement une lèvre (13, 14) et une gorge creuse (22, 23).

3. Bande d'étanchéité et de masquage selon la revendication 1 ou 2,
caractérisée en ce
qu'une surface en biais (31, 32) est configurée à la place d'une gorge creuse entre la lèvre (13, 14) et la couche de colle (21).

4. Bande d'étanchéité et de masquage selon l'une des revendications 1 ou 2,
caractérisée en ce
qu'une surface en biais, conformée de manière quelconque, est configurée à la place d'une gorge creuse entre la lèvre (13, 14) et la couche de colle (21).

5. Bande d'étanchéité et de masquage selon l'une des revendications 2 à 4,
caractérisée en ce
que les lèvres (13, 14) sont placées sur le corps de base (16) de telle manière que celui-ci est symétrique.

6. Bande d'étanchéité et de masquage selon l'une des revendications 2 à 4,
caractérisée en ce
que les lèvres (13, 14) sont placées sur le corps de base de telle manière que celui-ci est asymétrique.

7. Bande d'étanchéité et de masquage selon l'une des revendications 1 à 6,
caractérisée en ce
que la lèvre ou les lèvres (13, 14) divisent le corps de base (16) en son milieu ou de façon excentrique, les lèvres pouvant être orientées vers le côté supérieur (26, 28a) ou vers la couche de colle (21) et, lors de la disposition asymétrique des lèvres (15, 14), celles-ci pouvant être orientées différemment au milieu ou de façon excentrique.

8. Bande d'étanchéité et de masquage selon l'une des revendications 1 à 7,
caractérisée en ce
que le corps de base (16) est divisé par la lèvre ou les lèvres (13, 14) en une première zone (17) et une seconde zone (18) qui porte la couche de colle (21), la première zone (17) présentant des côtés (11, 12) à angles droits par rapport au côté supérieur (26, 28a) ou des flancs effilés (27, 28) comme côtés ou une configuration en demi-cercle ou approximativement en forme de demi-cercle.

9. Bande d'étanchéité et de masquage selon la revendication 8,
caractérisée en ce
que le côté supérieur (26, 28a) est voûté vers l'extérieur.

10. Bande d'étanchéité et de masquage selon la revendication 8 ou 9,
caractérisée en ce
que les coins (19, 20) sont arrondis au voisinage du côté supérieur (26, 28a).

11. Bande d'étanchéité et de masquage selon la revendication 8 ou 9,
caractérisée en ce
que les coins sont biseautés au voisinage du côté supérieur (26, 28a).

12. Bande d'étanchéité et de masquage selon l'une des revendications 1 à 11,
caractérisée en ce
que les lèvres (13, 14) sont plus courtes que l'écart entre la couche de colle (21) et la ligne de séparation de la première et de la deuxième zone (17, 18).

13. Bande d'étanchéité et de masquage selon l'une des revendications 1 à 12,
caractérisée en ce
que les lèvres (13, 14) sont configurées arrondies dans le première zone (17).

14. Bande d'étanchéité et de masquage selon l'une des revendications 1 à 13,
caractérisée en ce
que les lèvres (13, 14) sont placées de manière angulaire sur le corps de base.

15. Bande d'étanchéité et de masquage selon l'une des revendications 1 à 14,
caractérisée en ce
que la bande d'étanchéité et de masquage (100 ; 200 ; 300 ; 400) est en mousse souple.

16. Bande d'étanchéité et de masquage selon la revendication 15,
caractérisée en ce
que la mousse souple est à alvéoles ouvertes.

17. Bande d'étanchéité et de masquage selon la revendication 14 ou 15,
caractérisée en ce
que la mousse souple est en polyuréthane, polyester, polystyrène, PVC, polyéthylène, polyisocyanate, polyphénole ou en silicone.

18. Bande d'étanchéité et de masquage selon l'une des revendications 1 à 17,
caractérisée en ce
que la bande d'étanchéité et de masquage (100 ; 200 ; 300 ; 400) est reliée à d'autres bandes d'étanchéité et de masquage (100 ; 200 ; 300 ; 400) latéralement au-dessus des lèvres (13, 14) en un ensemble, les bandes d'étanchéité et de masquage (100 ; 200 ; 300 ; 400) d'un ensemble pouvant correspondre à différentes formes de réalisation.

19. Bande d'étanchéité et de masquage selon l'une des revendications 1 à 17,
caractérisée en ce
que la bande d'étanchéité et de masquage (100 ; 200 ; 300 ; 400) est coupée, sciée et/ou fraisée en matière correspondante ou est fabriquée comme boudin individuel.
